# EUROPÄISCHE PATENTSCHRIFT

(11) **EP 1 361 401 B1**
(45) Veröffentlichungstag und Bekanntmachung des Hinweises auf die Patenterteilung: **29.08.2007**
(21) Anmeldenummer: 03010038.2
(22) Anmeldetag: 02.05.2003
(51) Int. Cl.: F25B 43/00

(54) **Filtertrocknerpatrone**
Filter drier cartridge
Cartouche de filtrage et séchage

(30) Priorität: 10.05.2002 DE 10220673
(43) Veröffentlichungstag der Anmeldung: 12.11.2003
(73) Patentinhaber: HANSA METALLWERKE AG, 70567 Stuttgart (DE)
(72) Erfinder: Pawlowski, Adam, 73760 Ostfildern (DE); Waldenburg, Albrecht, 70567 Stuttgart (DE)
(74) Vertreter: Ostertag, Reinhard

(56) Entgegenhaltungen:
- EP-A- 0 669 506
- EP-A- 0 854 058
- EP-A- 1 147 930

## Beschreibung

Die Erfindung betrifft eine Filtertrocknerpatrone für den Sammler eines Kondensators einer Klimaanlage, insbesondere einer Kraftfahrzeug-Klimaanlage, mit
a) einem Trockenmittelgehäuse, in dem ein Trockenmittel untergebracht ist und das Durchströmungsöffnungen für das Kältemittel der Klimaanlage aufweist;
b) einem unterhalb des Trockenmittelgehäuses angeordneten Filterkäfig, der in einer Mantelfläche mindestens eine erste eine Siebfläche bildende Fensteröffnung aufweist und der an seinem unteren Ende eine radial verlaufende ringförmige Schale aufweist.

Eine derartige Filtertrocknerpatrone ist in der EP 1 147 930 A1 beschrieben. Hier besitzt der Filterkäfig nur einen einzigen Satz von Fensteröffnungen, die sich alle in derselben axialen Höhe befinden. Die Siebe, welche diese Fensteröffnungen überdecken, können alle über ihre gesamte Fläche hinweg in gleicher Weise radial vom Kältemittel angeströmt werden. Es hat sich in der Praxis herausgestellt, daß sich diese Siebe verhältnismäßig rasch mit Schmutz zusetzen, so daß bereits nach verhältnismäßig kurzer Zeit die Filtertrocknerpatrone ausgetauscht oder gesäubert werden muß.

Aufgabe der vorliegenden Erfindung ist es, eine Filtertrocknerpatrone der eingangs genannten Art so auszubilden, daß ihre Standzeit länger ist.

Diese Aufgabe wird erfindungsgemäß dadurch gelöst, daß
f) der Filterkäfig mindestens eine weitere eine Siebfläche bildende Fensteröffnung aufweist, die unterhalb der mindestens einen ersten Fensteröffnung angeordnet ist und von dieser durch einen in Umfangsrichtung verlaufenden Materialsteg getrennt ist;
g) im Bereich des Materialstegs an dem Filterkäfig ein sich radial nach außen erstreckender Siebträger befestigt ist, der ein verhältnismäßig grobmaschiges Sieb trägt, das von dem Kältemittel auf dem Weg von oben zu der mindestens einen weiteren Fensteröffnung durchströmt werden muß.

Der erfindungsgemäß vorgesehene Siebträger sorgt mit der am unteren Ende des Filterkäfigs bereits beim Stande der Technik vorhandenen ringförmigen Schale für eine Art "Schmutzfalle", in welcher von dem Kältemittel mitgeführte Schmutzpartikel, beispielsweise Abrieb von dem Trockenmittel, zurückgehalten und längere Zeit gesammelt werden können, ohne die Durchströmung des Filterkäfigs zu behindern. Diese Schmutzpartikel können nämlich das verhältnismäßig grobmaschige Sieb des Siebträgers von oben nach unten durchtreten, wobei die Vibrationen und Erschütterungen, denen der gesamte Kondensator im Betrieb ausgesetzt ist, den Durchtritt der Schmutzpartikel fördert. Die Rückkehr der Schmutzpartikel von unten nach oben, die nicht durch derartige Vibrationen unterstützt ist, erfolgt dagegen mit sehr viel geringerer Wahrscheinlichkeit, so daß das Sieb des Siebträgers in gewissem Sinne ähnlich einem Rückschlagventil wirkt. Die oberhalb des Siebträgers angeordneten Fensteröffnungen bzw. die hierin angebrachten Siebe können daher von dem Schmutz, der sich in der unteren ringförmigen Schale angesammelt hat, nur noch mit geringerer Wahrscheinlichkeit erreicht werden. Zumindest diese oberen Fensteröffnungen bleiben daher lange Zeit für eine Durchströmung frei. Daß sich die darunter liegenden Fensteröffnungen des Filterkäfigs, für welche der Siebträger eine Aufwärtsbewegung nicht verhindern kann, im Laufe der Zeit zusetzen, ist in diesem Zusammenhang ohne Interesse.

Insgesamt läßt sich mit der erfindungsgemäßen Ausgestaltung die Zeit erheblich verlängern, die der Kondensator ohne Wartung der Filtertrocknerpatrone in Betrieb sein kann.

Der Begriff "grobmaschig" versteht sich aus der Funktion des entsprechenden Siebes: Dieses muß auf alle Fälle den Durchtritt der Schmutzpartikel von oben nach unten gestatten. Im Übrigen erfüllt es seine Funktion als "Rückschlagventil" umso besser, je kleiner seine Maschengröße ist. Die für den jeweiligen Einzelfall geeignete Maschengröße läßt sich leicht durch Versuche ermitteln.

Zweckmäßig ist, wenn der Filterkäfig einen Satz von in derselben axialen Höhe angeordneten ersten Fensteröffnungen und einen Satz von darunter in einer anderen axialen Höhe angeordneten weiteren Fensteröffnungen aufweist. Der Durchströmungsquerschnitt für das Kältemittel wird auf diese Weise sehr groß, so daß die Drosselverluste klein bleiben.

Die Siebflächen des Filterkäfigs und/oder des Siebträgers können wahlweise aus Siebgewebe bestehen oder durch Perforationen in dem Filterkäfig und/oder dem Siebträger gebildet sein.

Bevorzugt wird ferner, daß der Siebträger an seinem radial außen liegenden Rand mit einer Dichtlippe versehen ist. Diese Dichtlippe legt sich in der Montageposition der Filtertrocknerpatrone an der inneren Mantelfläche des Sammlergehäuses an und stellt sicher, daß das Kältemittel auf seinem Weg nach unten tatsächlich die von dem Siebträger getragenen Siebe durchströmen muß.

Ein Ausführungsbeispiel der Erfindung wird nachfolgend anhand der Zeichnung näher erläutert; es zeigen
- Figur 1:: einen axialen Teilschnitt durch einen Sammler, der Teil eines Kondensators einer Fahrzeugklimaanlage ist;
- Figur 2:: die Unteransicht eines Filterkäfiges, der Teil des Sammlers von Figur 1 ist;
- Figur 3:: die Seitenansicht des Filterkäfiges von Figur 2;
- Figur 4:: die Draufsicht auf den Filterkäfig der Figuren 2 und 3.

In Figur 1 ist mit dem Bezugszeichen 1 das Gehäuse eines Sammlers bezeichnet, der Teil eines Kondensators ist, wie er in der oben erwähnten EP 1 147 930 A1 beschrieben ist. Links an das Gehäuse 1 angesetzt zu denken ist ein Rohr-Rippen-Block, welcher von Kältemittel durchströmt wird. Das teilweise in flüssiger Phase, teilweise in gasförmiger Phase vorliegende Kältemittel verlässt den oberen Bereich des Rohr-Rippen-Blockes und tritt über eine Einlaßöffnung 2 in den Innenraum des Gehäuses 1 des Sammlers ein, durchströmt dieses in nachfolgend zu beschreibender Weise und tritt durch eine Auslaßöffnung 3 aus dem Gehäuse 1 des Sammlers aus und in einen unteren Abschnitt des Rohr-Rippen-Blockes ein.

Innerhalb des Gehäuses 1 des Sammlers und koaxial zu diesem ist eine Filtertrocknerpatrone angeordnet, die insgesamt das Bezugszeichen 4 trägt. Auch diese ist in Figur 1 nur in ihrem unteren Bereich dargestellt. Die Filtertrocknerpatrone 4 umfasst ein zylindrisches, rohrförmiges Trockenmittelgehäuse 5, das mit einer Vielzahl radialer Durchgangsöffnungen 6 versehen ist. Im Inneren des Trockenmittelgehäuses 5 befindet sich eine Schüttung 7 aus Trockenmittel, deren Körnung so groß ist, daß die einzelnen Trockenmittelpartikel die Durchgangsöffnungen 6 des Trockenmittelgehäuses 5 nicht passieren können.

Das Trockenmittelgehäuse 5 ist an seinem unteren Rand, der hierzu radial nach innen ragende Vorsprünge 8 aufweist, in einer Umfangsnut 9 eines insgesamt mit dem Bezugszeichen 10 versehenen Filterkäfiges elastisch verrastet. Der Filterkäfig 10 besitzt die Form eines auf dem Kopf stehenden, also nach unten offenen Topfes. Er weist in seiner Umfangsfläche einen ersten Satz von großflächigen Fensteröffnungen 11 auf, die von Siebmaterial 12 abgedeckt sind. Axial unterhalb des ersten Satzes von Fensteröffnungen 11 ist ein zweiter Satz von Fensteröffnungen 13 vorgesehen, die ebenfalls mit Siebmaterial 14 abgedeckt sind. Die in derselben axialen Höhe liegenden Fensteröffnungen 11 sind durch achsparallele Stege 15, die ebenfalls in derselben axialen Höhe liegenden Fensteröffnungen 13 durch achsparallele Stege 16 voneinander getrennt, während die in unterschiedlichen axialen Höhen liegenden Fensteröffnungen 11 einerseits und 13 andererseits durch einen in Umfangsrichtung verlaufenden Steg 17 voneinander getrennt sind.

Im unteren Endbereich des Filterkäfiges 10 ist an diesen eine radial nach außen verlaufende Ringschale 18 angeformt, die in ihrem radial äußersten Bereich in eine Dichtlippe 19 ausläuft. Die Dichtlippe 19 liegt elastisch federnd an der Innenmantelfläche des Gehäuses 1 des Sammlers an.

In der axialen Höhe des in Umfangsrichtung verlaufenden Steges 17, der die oberen Fensteröffnungen 11 von den unteren Fensteröffnungen 13 trennt, ist in die äußere Mantelfläche des Filterkäfiges 10 eine Nut 20 eingeformt. In diese Nut 20 ist ein ringförmiger, sich nach unten konisch erweiternder Siebträger 21 eingesetzt. Dieser besitzt in seiner konischen Mantelfläche, wie insbesondere der Figur 4 zu entnehmen ist, vier ringsegmentförmige Öffnungen 22, 23, 24, 25, die jeweils mit grobmaschigem Siebmaterial 26 abgedeckt sind. Der untere, radial außen liegende Rand des Siebträgers 21 ist nach oben zurückgebogen und als Dichtlippe 27 ausgebildet, welche elastisch federnd an der Innenmantelfläche des Gehäuses 1 des Sammlers anliegt.

Der oben beschriebene Sammler arbeitet wie folgt:

Der in Gasform vorliegende Anteil des durch die Einlaßöffnung 2 in den Innenraum des Gehäuses 1 strömenden Kältemittels fließt primär in den oberhalb des in Figur 1 dargestellten Bereich des Sammlers und tritt dort, aber auch in dem in der Zeichnung dargestellten Bereich des Trockenmittelgehäuses 5, über die Durchgangsöffnungen 6 in den Innenraum des Trockenmittelgehäuses 5 ein und wird dort von dem Trockenmittel 7 getrocknet. Die flüssige Phase des Kältemittels dagegen strömt hauptsächlich in der durch die Pfeile dargestellten Richtung in dem Ringspalt zwischen der Filtertrocknerpatrone 4 und dem Gehäuse 1 des Sammlers nach unten und dann mit einem ersten Teilstrom in radialer Richtung durch die oberen Fensteröffnungen 11 des Filterkäfiges 10 nach innen, wechselt dort wiederum seine Strömungsrichtung und fließt in axialer Richtung nach unten aus dem Filterkäfig 10 und durch die Auslaßöffnung 3 des Gehäuses 1 aus dem Sammler aus und in den nicht dargestellten Rohr-Rippen-Block des Kondensators ein.

Ein zweiter Teilstrom des flüssigen Kältemittels durchtritt die Maschen des Siebmaterials 26, fließt dann radial nach innen durch die unteren Fensteröffnungen 13 des Filterkäfigs 10 und das diese Öffnungen 13 abdeckende Siebmaterial 14 hindurch, vereinigt sich mit dem Kältemittelstrom, der die oberen Fensteröffnungen 11 durchtreten hat und strömt gemeinsam mit diesem über die Auslaßöffnung 3 aus.

Schmutzteilchen, beispielsweise Abrieb des Trockenmittelmaterials 7, welches von dem Kältemittelstrom mitgeführt wird, wird durch das Siebmaterial 12 der oberen Fensteröffnungen 11 und das Siebmaterial 14 der unteren Fensteröffnungen 13 zurückgehalten. Aufgrund der Vibrationen, denen der gesamte Kondensator und insbesondere auch der Filterkäfig 10 im Betrieb der Anlage ausgesetzt ist, fällt Schmutz, der von dem Filtermaterial 12 der oberen Fensteröffnungen 11 zurückgehalten wurde, durch das grobmaschige Siebmaterial 26 über den Öffnungen 22 bis 25 des Siebträgers 21 hindurch und sammelt sich auf der ringförmigen Schale 18. Auch das Durchtreten des Siebmaterials 26 wird durch die Vibrationen unterstützt, denen der Filterkäfig 10 ständig ausgesetzt ist.

Eine Rückkehr der Schmutzpartikel, die sich in der ringförmigen Schale 18 des Filterkäfiges 10 abgesetzt haben, in den Bereich der oberen Fensteröffnungen 11 des Siebkäfiges 10 wird durch das grobmaschige Siebmaterial 26 des Siebträgers 21 weitgehend verhindert. Die nach oben gerichtete Bewegung des Schmutzes ist - anders als die nach unten gerichtete Bewegung - nicht durch die Vibrationen des Siebkäfiges 10 unterstützt, so daß durch den Siebträger 21 und das an ihm befindliche Siebmaterial eine Art "Rückschlagventil" für die Bewegung von Schmutzpartikeln gebildet wird. Dieses unterbindet allerdings eine Bewegung in der Rückwärtsrichtung nicht vollständig sondern macht diese nur unwahrscheinlicher als die Bewegung der Schmutzpartikel in Vorwärtsrichtung, also nach unten.

Dies bedeutet, daß zwar ein Zusetzen des Siebmaterials 14, welches die unteren Fensteröffnungen 13 des Filterkäfiges 10 überdeckt, mittelfristig nicht verhindert werden kann, daß aber das Siebmaterial 12, welches die oberen Fensteröffnungen 11 des Filterkäfiges 10 abdeckt, auf lange Zeit verstopfungsfrei und dadurch funktionsfähig bleibt.

Der Siebträger 21 erfüllt daher im Zusammenspiel mit der ringförmigen Schale 18 des Filterkäfigs 10 die Funktion einer "Schmutzfalle".

## Patentansprüche

1. Filtertrocknerpatrone (4) für den Sammler eines Kondensators einer Klimaanlage, insbesondere einer Fahrzeug-Klimaanlage mit
a) einem Trockenmittelgehäuse (5), in dem ein Trockenmittel (7) untergebracht ist und das Durchströmungsöffnungen (6) für das Kältemittel der Klimaanlage aufweist;
b) einem unterhalb des Trockenmittelgehäuses (5) angeordneten Filterkäfig (10), der in seiner Mantelfläche mindestens eine eine Siebfläche (12) bildende Fensteröffnung (11) aufweist und an seinem unteren Ende eine radial verlaufende, ringförmige Schale (18) aufweist,
**dadurch gekennzeichnet, daß**
c) der Filterkäfig (10) mindestens eine weitere eine Siebfläche (14) bildende .Fensteröffnung (13) aufweist, die unterhalb der mindestens einen ersten Fensteröffnung (11) angeordnet ist und von dieser durch einen in Umfangsrichtung verlaufenden Materialsteg (17) getrennt ist;
d) im Bereich des Materialstegs (17) an dem Filterkäfig (10) ein sich radial nach außen erstreckender Siebträger (21) befestigt ist, der ein verhältnismäßig großmaschiges Sieb (26) trägt, das von dem Kältemittel auf dem Weg von oben nach unten zu der mindestens einen weiteren Fensteröffnung (13) durchströmt werden muß.

2. Filtertrocknerpatrone nach Anspruch 1, **dadurch gekennzeichnet, daß** der Filterkäfig (10) einen ersten Satz von in derselben axialen Höhe angeordneten ersten Fensteröffnungen (11) und einen Satz von darunter in einer anderen axialen Höhe angeordneten weiteren Fensteröffnungen (13) aufweist.

3. Filtertrocknerpatrone nach Anspruch 1 oder 2, **dadurch gekennzeichnet, daß** die Siebe (12, 14, 26) des Filterkäfigs (10) und/oder des Siebträgers (21) aus Siebgewebe bestehen.

4. Filtertrocknerpatrone nach Anspruch 1 oder 2, **dadurch gekennzeichnet, daß** die Siebe des Filterkäfigs und/ oder des Siebträgers durch Perforationen gebildet sind.

5. Filtertrocknerpatrone nach einem der vorhergehenden Ansprüche, **dadurch gekennzeichnet, daß** der Siebträger (21) an seinem radial außen liegenden Rand mit einer Dichtlippe (27) versehen ist.

## Claims

1. Filter drying cartridge (4) for the collector of a condenser of an air conditioning system, in particular of a vehicle air conditioning system, with
a) a drying agent housing (5) in which a drying agent (7) is accommodated and which comprises through-flow openings (6) for the refrigerant of the air conditioning system;
b) a filter cage (10) which is disposed below the drying agent housing (5) and comprises at least one window opening (11), which forms a screen area (12), in its circumferential surface and a radially extending, annular shell (18) at its lower end,
**characterized in that**
c) the filter cage (10) comprises at least one further window opening (13) which forms a screen area (14), is disposed below the at least one first window opening (11) and is separated from this by a material web (17) extending in the circumferential direction;
d) a screen carrier (21), which extends radially outwards, is fastened in the region of the material web (17) to the filter cage (10) and bears a relatively large-meshed screen (26) through which the refrigerant must flow on its way from the top to the bottom to the at least one further window opening (13) .

2. Filter drying cartridge according to Claim 1, **characterized in that** the filter cage (10) comprises a first set of first window openings (11), which are disposed at the same axial height, and a set of further window openings (13), which are disposed underneath at a different axial height.

3. Filter drying cartridge according to Claim 1 or 2, **characterized in that** the screens (12, 14, 26) of the filter cage (10) and/or of the screen carrier (21) consist of screen cloth.

4. Filter drying cartridge according to Claim 1 or 2, **characterized in that** the screens of the filter cage and/or of the screen carrier are formed by perforations.

5. Filter drying cartridge according to any one of the preceding Claims, **characterized in that** the screen carrier (21) is provided with a sealing lip (27) at its radially outer edge.

## Revendications

1. Cartouche (4) de filtration et de dessiccation pour le collecteur d'un condenseur d'une installation de climatisation, notamment d'une installation de climatisation de véhicule, avec
a) un boîtier de dessiccateur (5), dans lequel est logé un dessiccateur (7) et qui présente des ouvertures de passage (6) pour le frigorigène de l'installation de climatisation ;
b) une cage de filtre (10) disposée en dessous du boîtier de dessiccateur (5), qui présente dans sa face d'enveloppe au moins une baie (11) formant une surface de tamisage (12), et qui présente à son extrémité inférieure une coupelle annulaire (18) s'étendant radialement,
**caractérisée en ce que**
c) la cage de filtre (10) présente au moins une baie supplémentaire (13) formant une surface de tamisage (14), qui est disposée en dessous de la première baie (11) au moins unique et est séparée de celle-ci par une entretoise de matériau (17) s'étendant en direction circonférentielle ;
d) un porte-tamis (21) s'étendant radialement vers l'extérieur est fixé dans la région de l'entretoise de matériau (17) sur la cage de filtre (10), lequel porte un tamis (26) à relativement grandes mailles qui doit être parcouru par le flux de frigorigène sur son parcours menant de haut en bas vers la baie supplémentaire (13) au moins unique.

2. Cartouche de filtration et de dessiccation selon la revendication 1, **caractérisée en ce que** la cage de filtre (10) présente un premier groupe de premières baies (11) disposées à la même hauteur axiale, et un groupe de baies supplémentaires (13) disposées en dessous à une autre hauteur axiale.

3. Cartouche de filtration et de dessiccation selon la revendication 1 ou 2, **caractérisée en ce que** les tamis (12, 14, 26) de la cage de filtre (10) et/ou du porte-tamis (21) sont réalisés en gaze métallique.

4. Cartouche de filtration et de dessiccation selon la revendication 1 ou 2, **caractérisée en ce que** les tamis de la cage de filtre et/ou du porte-tamis sont formés par des perforations.

5. Cartouche de filtration et de dessiccation selon l'une des revendications précédentes, **caractérisée en ce que** le porte-tamis (21) est pourvu d'une lèvre d'étanchéité (27) sur son bord situé radialement à l'extérieur.
